# EUROPÄISCHE PATENTANMELDUNG

(11) **EP 4 603 654 A1**
(43) Veröffentlichungstag der Anmeldung: **20.08.2025**
(21) Anmeldenummer: 25155748.4
(22) Anmeldetag: 04.02.2025
(51) Int. Cl.: E04D 13/08, E03B 3/03

(54) **WASSERFANGKASTEN FÜR EIN DACHENTWÄSSERUNGSSYSTEM UND DACHENTWÄSSERUNGSSYSTEM**

(30) Priorität: 14.02.2024 DE 102024104091
(71) Anmelder: RÖSLE GROUP GmbH, 87616 Marktoberdorf (DE)
(72) Erfinder: Kitzinger, Manuel, 87675 Rettenbach am Auerberg (DE); Loderer, Christian, 87629 Füssen (DE)
(74) Vertreter: Dr. Weitzel & Partner

(57) **Zusammenfassung**

Die Erfindung betrifft einen Wasserfangkasten mit einem einen Einlaufraum umschließenden Grundkörper, der einen Boden mit einem Ablauf und eine Seitenwand mit einem Zulauf aufweist.

Der erfindungsgemäße Wasserfangkasten ist dadurch gekennzeichnet, dass innerhalb der Seitenwand ein Überlauf in Form eines Durchbruchs positioniert ist und der Zulauf und der Überlauf durch eine im Einlaufraum angeordnete Abdeckung mit Abstand überdeckt wird.

## Beschreibung

Die vorliegende Erfindung betrifft einen Wasserfangkasten für ein Dachentwässerungssystem sowie ein Dachentwässerungssystem mit einem solchen Wasserfangkasten, wobei das Dachentwässerungssystem insbesondere als Flachdachentwässerungssystem ausgeführt ist.

Bei der Flachdachentwässerung sind in der Regel Rohrdurchdringungen an Fassaden oder einer Attika notwendig, wobei ein entsprechendes Entwässerungsrohr die Attika oder die Fassade ausgehend vom zu entwässernden Dach durchdringt und in einem Wasserfangkasten mündet. Vom Dach entwässertes Regenwasser durchströmt das Entwässerungsrohr, sodass das aus dem Entwässerungsrohr austretende Wasser im Wasserfangkasten gesammelt wird, aus welchem es über einen Ablauf, beispielsweise in ein Fallrohr, strömt. Ein solcher Wasserfangkasten wird beispielsweise in DE 103 44 828 A1 offenbart.

Gattungsgemäße Wasserfangkästen weisen ferner einen Überlauf - auch Notüberlauf genannt - auf, der zusätzlich zu dem Ablauf vorgesehen ist und über welchen bei einem Rückstau im Wasserfangkasten das Wasser ins Freie gelangen kann, sodass ein Überlaufen des Wasserfangkastens oder ein unerwünscht hoher Wasserstand im Wasserfangkasten vermieden wird.

Der Überlauf wird herkömmlich beispielsweise durch ein in einer Seitenwand des Wasserfangkastens eingebrachten Rohrstutzen gebildet, der mit der Seitenwand stoffschlüssig verbunden ist und sich von der Seitenwand nach außen erstreckt. Eine weitere herkömmliche Ausführungsform wird in EP 2 806 081 B1 offenbart. Hier wird der Überlauf durch einen auf dem Boden des Wasserfangkasten stehenden Rohrstutzen im Einlaufraum des Wasserfangkastens gebildet.

Ein solcher Notüberlauf in Form eines Rohrstutzens führt zu einem zusätzlichen Herstellungsaufwand und ist, wenn er von außen sichtbar ist, darüber hinaus häufig nicht formschön.

US 2003/0074844 A1 offenbart ein Regenfallrohr mit einem Überlauf.

US 2019/0284811 A1 offenbart einen Wasserfangkasten mit einem Überlauf und einer inneren Wand, die eine Überlaufkante ausbildet. Um ein Rückstau in den Zulauf zu vermeiden, muss die Überlaufkante unterhalb des Überlaufs positioniert werden.

Der vorliegenden Erfindung liegt die Aufgabe zugrunde, einen Wasserfangkasten für ein Dachentwässerungssystem, insbesondere Flachdachentwässerungssystem, sowie ein Dachentwässerungssystem, insbesondere Flachdachentwässerungssystem, anzugeben, bei welchem der Überlauf, der als Notüberlauf vorgesehen sein kann, kostengünstig herstellbar und formschön in den Wasserfangkasten integrierbar ist.

Die erfindungsgemäße Aufgabe wird durch einen Wasserfangkasten mit den Merkmalen von Anspruch 1 gelöst. Die abhängigen Ansprüche beschreiben vorteilhafte und besonders zweckmäßige Ausgestaltungen eines erfindungsgemäßen Wasserfangkastens, sowie ein Dachentwässerungssystem mit einem erfindungsgemäßen Wasserfangkasten.

Ein erfindungsgemäßer Wasserfangkasten weist einen einen Einlaufraum umschließenden Grundkörper auf, der einen Boden mit einem Ablauf und eine Seitenwand mit einem Zulauf umfasst. Beispielsweise ist der Grundkörper kasten- oder quaderförmig. Jedoch kommen auch andere Formen, beispielsweise Zylinderformen oder Freiformen in Betracht. Die Seitenwand umschließt den Einlaufraum vollumfänglich, falls nicht eine Seite des Einlaufraums von einer sich an den Wasserfangkasten anschließenden Wand, beispielsweise einer Gebäudewand, verschlossen wird, an der die Seitenwand abgedichtet angeschlossen ist.

Erfindungsgemäß ist innerhalb der Seitenwand, die den Einlaufraum auf dessen Außenseiten begrenzt, ein Überlauf in Form eines Durchbruchs positioniert, sodass auf den Anschluss eines Rohrstutzens als Überlauf verzichtet werden kann. Ferner wird der Zulauf und der Überlauf durch eine im Einlaufraum angeordnete Abdeckung mit Abstand überdeckt.

Die Erfindung ermöglicht somit eine formschöne, kostengünstige Integration des Überlaufs in den Grundkörper des Wasserfangkastens und verhindert zugleich, dass aus dem Zulauf in den Einlaufraum des Wasserfangkastens einströmendes Regenwasser ungewollt aus dem Überlauf herausspritzt. Vielmehr wird der Überlauf durch die Abdeckung vom Zulauf und damit vor einströmendem Regenwasser abgeschirmt.

Der Grundkörper weist vorteilhaft eine dem Boden gegenüberstehende obere zur Umgebung geöffnete Seite auf, die von einem freien Umfangsrand des Grundkörpers umschlossen wird. Mit anderen Worten ist der Wasserfangkasten nach oben zur Umgebung offen.

Besonders bevorzugt ist, dass die Abdeckung nach oben bis zu einer Höhe reicht, die höher ist als eine untere Kante oder sogar eine obere Kante des Zulaufs. Damit prallt durch den Zulauf strömendes Wasser an der Abdeckung ab, auch wenn sich aufgrund von Starkregen ein entsprechender Strahl oder Schwall im Zulauf gebildet hat.

Die Abdeckung reicht bevorzugt auch bis über die obere Kante aller Überläufe.

Der Überlauf weist bevorzugt einen umfänglich geschlossenen Rand auf, ist demnach nicht als randoffene Öffnung innerhalb der Seitenwand ausgebildet.

Dadurch kann der Überlauf gegebenenfalls vergleichsweise dichter am Boden des Grundkörpers positioniert sein und zugleich in seiner Höhe begrenzt werden, wodurch ein Herausspritzen von Regenwasser vermieden wird. Auch wird die Stabilität des oberen Randes des Wasserfangkastens nicht beeinträchtig.

Bevorzugt ist der Überlauf schlitzförmig. Dadurch kann, wenn der Schlitz als Horizontalschlitz ausgeführt ist, bei einem Anstieg von Stauwasser innerhalb des Einlaufraums bis zu dem Überlauf sofort eine vergleichsweise große wirksame Strömungsfläche des Überlaufs zur Verfügung gestellt werden. Ferner ist ein solcher Horizontalschlitz hinsichtlich des Designs gefällig.

Bevorzugt sind mehrere entsprechende Überläufe, beispielsweise Schlitze, nebeneinander und/oder übereinander in der Seitenwand des Grundkörpers positioniert. Damit kann die Strömungsfläche für aufgrund eines Rückstaus abzuführendes Regenwasser vergrößert werden.

Wenn mehrere Überläufe nebeneinander oder horizontal übereinander vorgesehen sind, können diese gemäß einer Ausführungsform von einer gemeinsamen Abdeckung mit Abstand überdeckt werden. Dadurch wird die Herstellung vereinfacht.

Gemäß einer Ausführungsform der Erfindung erstreckt sich die Abdeckung, welche den oder die Überläufe mit Abstand abdeckt, mit Abstand zum Boden des Grundkörpers. Dadurch wird ein Abfließen des Regenwassers durch den Ablauf beziehungsweise ein Strömen des Regenwassers vom Zulauf in den Ablauf weniger behindert. Entweder ist die Abdeckung insgesamt oder teilweise mit Abstand zum Boden angeordnet. Bei der zweiten Alternative weist die Abdeckung einen unteren Rand auf, der nur teilweise auf dem Boden aufsteht und einen Abschnitt umfasst, der entfernt zum Boden positioniert ist. Alternativ ist ein Teil des unteren, auf dem Boden stehenden Randes gegenüber dem verbleibenden unteren, auf dem Boden stehenden Rand abgewinkelt und erstreckt sich auch entsprechend winklig zu einem oberen Rand der Abdeckung, um so eine entsprechende untere Aussparung in der Abdeckung zu schaffen und zugleich die Standfestigkeit der Abdeckung auf dem Boden zu verbessern.

Gemäß einer Ausführungsform der Erfindung steht der Überlauf dem Zulauf im Einlaufraum frontal oder schräg gegenüber. Beispielsweise ist der Zulauf auf der Rückseite des Einlaufraums vorgesehen, also einer Seite des Grundkörpers, die einer Gebäudewand zugeordnet ist, und der wenigstens eine Überlauf ist in der Vorderseite oder sich erstreckend von der Vorderseite in eine seitliche Außenseite des Grundkörpers vorgesehen.

Gemäß einem Ausführungsbeispiel der Erfindung ist der Grundkörper quaderförmig und der Überlauf erstreckt sich beziehungsweise die Überläufe erstrecken sich über eine vertikale Kante des Grundkörpers hinweg. Beispielsweise erstreckt sich die Abdeckung diagonal zu der Kante.

Bei einer solchen Ausführungsform erstreckt sich die Abdeckung bevorzugt ausgehend von einer ersten Kante, die eine den Zulauf aufweisende Fläche der Seitenwand begrenzt, beispielsweise auf der Rückseite des Grundkörpers, bis zu einer der den Zulauf aufweisenden Fläche gegenüberstehenden Fläche der Seitenwand, insbesondere der Vorderseite des Grundkörpers, wobei die gegenüberstehende Fläche durch eine zweite Kante und insbesondere eine dritte Kante mit dem oder den Überläufen begrenzt wird, beispielsweise durch eine seitliche, vertikale Außenkante beziehungsweise zwei seitliche, vertikale Außenkanten.

Gemäß einer Ausführungsform der Erfindung ist die Abdeckung eben ausgeführt.

Eine besonders bevorzugte Ausführungsform der Erfindung sieht vor, dass eine oder mehrere, insbesondere zwei, Abdeckungen an einem Tragkörper angeschlossen sind und zusammen mit dem Tragkörper in den Einlaufraum im Grundkörper eingesetzt werden. Beispielsweise erstrecken sich zwei ebene Abdeckungen winklig beidseits zu einem ebenen Tragkörper, der flächig an dem Grundkörper auf dessen Innenseite, also innerhalb Einlaufraums, anliegt. Dadurch können die Abdeckungen stabil im Einlaufraum gehalten werden und sich beispielsweise insgesamt mit Abstand zum Boden des Grundkörpers erstrecken.

Gemäß einer anderen Ausführungsform kann die Abdeckung abgewinkelt sein und insbesondere eine Grundfläche und zwei sich an die Grundfläche beidseits winklig anschließende Schenkel aufweisen. Mit diesen Schenkeln kann die Abdeckung an der Seitenwand des Grundkörpers angeschlossen sein, insbesondere stoffschlüssig und/oder formschlüssig.

Bevorzugt ist gemäß einer Ausführungsform ein auf der Seite des Überlaufs angeordnetes Teilvolumen des Einlaufraums, das durch die Abdeckung vom verbleibenden Teilvolumen des Einlaufraums abgegrenzt wird, kleiner als das verbleibende, auf der Seite des Zulaufs angeordnete Teilvolumen des Einlaufraums. Damit steht ein vergleichsweise großes Volumen für die Durchströmung von Regenwasser vom Zulauf in den Ablauf zur Verfügung und ein vergleichsweise kleineres Volumen des Einlaufraums wird durch die Abdeckung hiervon abgegrenzt.

Ein erfindungsgemäßes Dachentwässerungssystem, insbesondere Flachdachentwässerungssystem, weist ein im Wesentlichen horizontales Entwässerungsrohr und einen erfindungsgemäßen Wasserfangkasten mit einem Fallrohr auf, wobei das Fallrohr am Ablauf angeschlossen ist oder den Ablauf bildet und das Entwässerungsrohr am Zulauf angeschlossen ist oder den Zulauf bildet.

Die Erfindung soll nachfolgend anhand von Ausführungsbeispielen und den Figuren exemplarisch beschrieben werden.

Es zeigen:
- Figur 1: ein Ausführungsbeispiel eines erfindungsgemäßen Wasserfangkastens in einer isometrischen Ansicht schräg von unten;
- Figur 2: den Wasserfangkasten aus der Figur 1 in einer isometrischen Ansicht schräg von oben;
- Figur 3: eine Draufsicht von vorne auf den Wasserfangkasten der Figuren 1 und 2;
- Figur 4: eine Ansicht von oben auf eine alternative Ausgestaltung eines erfindungsgemäßen Wasserfangkastens;
- Figur 5: eine Ansicht von oben auf eine weitere alternative Ausgestaltung eines erfindungsgemäßen Wasserfangkastens;
- Figur 6: eine Ansicht von oben auf eine weitere alternative Ausgestaltung eines erfindungsgemäßen Wasserfangkastens;
- Figur 7: ein Ausführungsbeispiel für an einen Tragkörper angeschlossene Abdeckungen.

In den Figuren 1 bis 3 ist ein erstes Ausführungsbeispiel eines erfindungsgemäßen Wasserfangkastens gezeigt. Dieser umfasst einen quaderförmigen Grundkörper 2, der einen Einlaufraum 1 umschließt. Der Grundkörper 2 weist einen Boden 3 und eine den Einlaufraum 1 horizontal vollumfänglich umschließende Seitenwand 5 auf. Auf der Oberseite ist der Wasserfangkasten, das heißt dessen Grundkörper 2, offen.

Im Boden 3 ist ein Ablauf 4 für Regenwasser vorgesehen, in der Seitenwand 5 ein Zulauf 6. Beispielsweise ist zur Ausbildung des hier nur als Öffnung gezeigten Zulaufs 6 ein im Wesentlichen horizontales Entwässerungsrohr durch die Seitenwand 5 geführt, das im Einlaufraum 1 mündet. Ein solches Entwässerungsrohr eines Dachentwässerungssystems kann beispielsweise eine Wand oder eine Attika eines Gebäudes durchdringen.

Erfindungsgemäß ist ferner innerhalb der Seitenwand 5 ein Überlauf 7 vorgesehen, durch welchen sich im Einlaufraum 1 rückstauendes Regenwasser aus dem Wasserfangkasten ausströmen kann. Im gezeigten Ausführungsbeispiel ist eine Vielzahl von Überläufen 7 in Form von Horizontalschlitzen vorgesehen, die sich jeweils über eine seitliche vertikale Kante, hier eine zweite Kante 9.2 und eine dritte Kante 9.3 des quaderförmigen Grundkörpers 2 erstrecken. Insgesamt weist der quaderförmige Grundkörper 2 vier vertikale Kanten 9.1 bis 9.4 auf, wobei die erste und die vierte vertikale Kante 9.1, 9.4 die rückseitige Fläche der Seitenwand 5 mit dem Zulauf 6 begrenzen, und die zweite und dritte vertikale Kante 9.2, 9.3 die Vorderseite des Grundkörpers 2 begrenzen.

Alle Überläufe 7 und der Zulauf 6 werden durch eine Abdeckung 8 mit Abstand überdeckt. Bevorzugt reicht die Abdeckung 8 oder, wenn dies vorgesehen ist, die mehreren Abdeckungen 8 bis über die Unterkante oder sogar die Oberkante des Zulaufs 6.

Im gezeigten Ausführungsbeispiel der Figuren 1 bis 3 sind insgesamt zwei Abdeckungen 8 vorgesehen, wobei jeweils eine Abdeckung 8 eine Gruppe von vertikal übereinander angeordneten Überläufen 7 in jeweils einer Seitenkante 9.2, 9.3 abdeckt.

Im gezeigten Ausführungsbeispiel erstrecken sich die Abdeckungen 8 ausgehend von der ersten vertikalen Kante 9.1 beziehungsweise der vierten vertikalen Kante 9.4 diagonal zu der zweiten vertikalen Kante 9.2 beziehungsweise der dritten vertikalen Kante 9.3 zur Vorderseite des Grundkörpers 2. Die Abdeckungen 8 können dabei eben sein oder jeweils eine abgewinkelte Form aufweisen.

Die Abdeckungen 8 sind gemäß einer Ausführungsform in den Einlaufraum 1 beziehungsweise die Seitenwand 5 nur eingesteckt, das heißt schließen sich innen bevorzugt formschlüssig an die Seitenwand 5 an. Damit kann der Aufwand für ein Löten oder Kleben entfallen. Insbesondere stehen die Abdeckungen 8 auf dem Boden 3.

Gemäß einer alternativen Ausführungsform sind die Abdeckungen 8 von innen an der Vorderseite des Grundkörpers 2, sowie an der Kante 9.1, 9.4, von welcher sie ausgehen, stoffschlüssig angeschlossen, beispielsweise angelötet.

Wie man aus den verdeckten Linien der Figur 3 erkennen kann, weisen die Abdeckungen 8 zumindest teilweise einen Abstand zum Boden 3 auf. Beispielsweise umfassen sie einen unteren Ausschnitt, um den unteren Stauraum des Einlaufraums 1 nicht vollständig zu unterteilen. Alternativ sind sie insgesamt mit Abstand zum Boden 3 angeordnet.

Der untere Ausschnitt kann gemäß einer Ausführungsform durch Umkanten eines unteren Abschnitts der jeweiligen Abdeckung 8 hergestellt werden. Damit wird ein sich horizontal winklig zum benachbarten unteren Abschnitt der Abdeckung 8 erstreckender Schenkel der Abdeckung 8 geschaffen, welcher der Abdeckung 8 mehr Stabilität bei Aufsetzen auf den Boden 3 verleiht.

Eine Ausführungsform, die ein einfaches Einstecken der Abdeckungen 8 in den Grundkörper 2 ermöglicht und dabei die Abdeckungen 8 sicher an ihren gewünschten Positionen hält, ist in der Figur 7 dargestellt. So schließen sich die beiden Abdeckungen 8 beidseits an einen Tragkörper 10 an, der, wie in der Figur 2 durch das Bezugszeichen 10 angedeutet wird, flächig innen am Grundkörper 2, insbesondere an der Vorderseite des Grundkörpers 2, anliegt und von dem aus sich die Abdeckungen 8 schräg nach hinten im Einlaufraum 1 erstrecken, insbesondere, wie dargestellt, bis in die erste Kante 9.1 beziehungsweise vierte Kante 9.4. Dadurch wird ein Verrutschen der Abdeckungen 8 an der Vorderseite des Grundkörpers 2 verhindert und insbesondere ist es möglich, dass die Abdeckungen 8 insgesamt mit Abstand zum Boden 3 angeordnet sind. Die Abdeckungen 8 werden besonders stabil im Grundkörper 2 gehalten, selbst dann, wenn der Tragkörper 10 und die Abdeckungen 8 nur formschlüssig in den Grundkörper 2 eingesetzt sind, aber nicht stoffschlüssig an diesem angeschlossen sind.

Beispielsweise können der Tragkörper 10 und die Abdeckungen 8 einteilig aus gekantetem Blech hergestellt sein.

Beim Ausführungsbeispiel gemäß der Figur 4 ist nur auf der Vorderseite des Grundkörpers 2 ein Überlauf 7 vorgesehen, oder sind mehrere Überläufe 7 in der Vorderseite des Grundkörpers 2 vorgesehen, die von nur einer Abdeckung 8, die sich diagonal von einer die Rückseite begrenzenden vertikalen Kante, hier die vierte Kante 9.4, durch den Einlaufraum 1 zu einer vorderen vertikalen Kante, hier der zweiten vertikalen Kante 9.2, erstreckt.

Beim Ausführungsbeispiel der Figur 5 erstreckt sich die Abdeckung 8 parallel zur Vorderseite und zur rückseitigen Fläche der Seitenwand 5 des Grundkörpers 2 und kann daher einen oder mehrere Überläufe 7 auf der Vorderseite des Einlaufraums und/oder im vorderen Bereich der seitlichen Außenseiten des Grundkörpers 2 abdecken.

Beim Ausführungsbeispiel gemäß der Figur 6 überdeckt die Abdeckung 8 den Zulauf 6 mit Abstand, sodass der eine oder die mehreren Überläufe 7 vergleichsweise frei in der Seitenwand 5 des Grundkörpers 2 positioniert werden können, beispielsweise auf der Vorderseite und/oder in den seitlichen Außenseiten des Grundkörpers 2.

In diesem Ausführungsbeispiel ist die Abdeckung 8 gewinkelt ausgeführt und umfasst eine Grundfläche 8.1, an der sich auf beiden Seiten jeweils ein Schenkel 8.2 anschließt, wobei die Abdeckung 8 mit den beiden Schenkeln 8.2 an der Rückseite des Grundkörpers 2 neben dem Zulauf 6 befestigt ist, beispielsweise stoffschlüssig.

### Bezugszeichenliste

- 1: Einlaufraum
- 2: Grundkörper
- 3: Boden
- 4: Ablauf
- 5: Seitenwand
- 6: Zulauf
- 7: Überlauf
- 8: Abdeckung
- 8.1: Grundfläche
- 8.2: Schenkel
- 9.1: Kante
- 9.2: Kante
- 9.3: Kante
- 9.4: Kante
- 10: Tragkörper

## Patentansprüche

1. Wasserfangkasten
mit einem einen Einlaufraum (1) umschließenden Grundkörper (2), der einen Boden (3) mit einem Ablauf (4) und eine Seitenwand (5) mit einem Zulauf (6) aufweist;
**dadurch gekennzeichnet, dass**
innerhalb der Seitenwand (5) ein Überlauf (7) in Form eines Durchbruchs positioniert ist, und dass der Zulauf (6) und der Überlauf (7) durch eine im Einlaufraum (1) angeordnete Abdeckung (8) mit Abstand überdeckt wird.

2. Wasserfangkasten gemäß Anspruch 1, **dadurch gekennzeichnet, dass** der Grundkörper (2) eine dem Boden (3) gegenüberstehende obere zur Umgebung geöffnete Seite aufweist, die von einem freien Umfangsrand des Grundkörpers (2) umschlossen wird.

3. Wasserfangkasten gemäß einem der Ansprüche 1 oder 2, **dadurch gekennzeichnet, dass** die Abdeckung (8) nach oben bis zu einer Höhe reicht, die höher ist als eine untere Kante oder eine obere Kante des Zulaufs (6).

4. Wasserfangkasten gemäß einem der Ansprüche 1 bis 3, **dadurch gekennzeichnet, dass** der Überlauf (7) einen umfänglich geschlossenen Rand aufweist.

5. Wasserfangkasten gemäß einem der Ansprüche 1 bis 4, **dadurch gekennzeichnet, dass** der Überlauf (7) schlitzförmig ist und/oder dass mehrere Überläufe (7) nebeneinander und/oder übereinander in der Seitenwand (5) positioniert sind, wobei die mehreren Überläufe (7) insbesondere von einer gemeinsamen Abdeckung (8) mit Abstand überdeckt werden.

6. Wasserfangkasten gemäß einem der Ansprüche 1 bis 5, **dadurch gekennzeichnet, dass** die Abdeckung (8) wenigstes teilweise oder insgesamt mit Abstand zum Boden (3) positioniert ist.

7. Wasserfangkasten gemäß einem der Ansprüche 1 bis 6, **dadurch gekennzeichnet, dass** der Überlauf (7) im Einlaufraum (1) dem Zulauf (6) frontal oder schräg gegenübersteht.

8. Wasserfangkasten gemäß einem der Ansprüche 1 bis 7, **dadurch gekennzeichnet, dass** der Grundkörper (2) quaderförmig ist und sich der Überlauf (7) oder die Überläufe (7) über eine vertikale Kante (9.2, 9.3) hinweg erstreckt/erstrecken.

9. Wasserfangkasten gemäß Anspruch 8, **dadurch gekennzeichnet, dass** die Abdeckung (8) sich diagonal zu der Kante (9.2, 9.3) erstreckt.

10. Wasserfangkasten gemäß Anspruch 9, **dadurch gekennzeichnet, dass** sich die Abdeckung (8) ausgehend von einer ersten Kante (9.1, 9.4), die eine dem Zulauf (6) aufweisende Fläche der Seitenwand (5) begrenzt, bis zu einer der den Zulauf (6) aufweisenden Fläche gegenüberstehenden Fläche der Seitenwand (5) erstreckt, wobei die gegenüberstehende Fläche durch eine zweite Kante (9.2), insbesondere eine zweite Kante (9.2) und eine dritte Kante (9.3), mit dem oder den Überläufen (7) begrenzt wird.

11. Wasserfangkasten gemäß Anspruch 10, **dadurch gekennzeichnet, dass**, dass sich die Abdeckung (8) seitlich an einen flächig an der gegenüberstehenden Fläche anliegenden Tragkörper (10) anschließt und von diesem gehalten wird, wobei sich insbesondere zwei solcher Abdeckungen (8) beidseits an den Tragkörper (10) anschließen.

12. Wasserfangkasten gemäß einem der Ansprüche 1 bis 11, **dadurch gekennzeichnet, dass** die Abdeckung (8) eben ausgeführt ist.

13. Wasserfangkasten gemäß einem der Ansprüche 1 bis 11, **dadurch gekennzeichnet, dass** die Abdeckung (8) abgewinkelt ausgeführt ist und insbesondere eine Grundfläche (8.1) und zwei sich an die Grundfläche (8.1) beidseits winklig anschließende Schenkel (8.2) aufweist.

14. Wasserfangkasten gemäß einem der Ansprüche 1 bis 13, **dadurch gekennzeichnet, dass** ein auf der Seite des Überlaufs (7) angeordnetes, durch die Abdeckung (8) abgegrenztes Teilvolumen des Einlaufraums (1) kleiner ist als ein auf der Seite des Zulaufs (6) angeordnetes, verbleibendes Teilvolumen des Einlaufraums (1).

15. Dachentwässerungssystem, insbesondere
Flachdachentwässerungssystem,
mit einem im Wesentlichen horizontalen Entwässerungsrohr;
mit einem Wasserfangkasten gemäß einem der Ansprüche 1 bis 13; mit einem Fallrohr, wobei das Fallrohr am Ablauf (4) angeschlossen ist oder diesen ausbildet und das Entwässerungsrohr am Zulauf (6) angeschlossen ist oder diesen ausbildet.
